# EUROPÄISCHE PATENTSCHRIFT

(11) **EP 1 664 649 B1**
(45) Veröffentlichungstag und Bekanntmachung des Hinweises auf die Patenterteilung: **04.06.2008**
(21) Anmeldenummer: 04763790.5
(22) Anmeldetag: 04.08.2004
(51) Int. Cl.: F28D 1/04, F28F 9/00

(54) **MONTAGEANORDNUNG DER VORRICHTUNG ZUM AUSTAUSCH VON WÄRME**
MOUNTING ASSEMBLY FOR A HEAT EXCHANGER DEVICE
SYSTEME DE MONTAGE DU DISPOSITIF D'ECHANGE DE CHALEUR

(30) Priorität: 01.09.2003 DE 10340566
(43) Veröffentlichungstag der Anmeldung: 07.06.2006
(73) Patentinhaber: Behr GmbH & Co. KG, 70469 Stuttgart (DE)
(72) Erfinder: GONZALEZ RECHEA, Pedro, 70178 Stuttgart (DE)
(74) Vertreter: Grauel, Andreas
(86) Internationale Anmeldenummer: PCT/EP2004/008740
(87) Internationale Veröffentlichungsnummer: WO 2005/028981

(56) Entgegenhaltungen:
- EP-A- 1 291 204
- DE-A- 19 857 494
- FR-A- 2 822 126
- FR-A- 2 822 941
- US-A- 5 355 941
- US-A1- 2002 153 131

## Beschreibung

Die vorliegende Erfindung bezieht sich auf eine Montageanordnung für eine Vorrichtung zum Austausch von Wärme, insbesondere für Kraftfahrzeuge, und einer mit dieser verbindbaren weiteren von einem Fluid durchströmten bzw. ein Fluid aufnehmenden Einrichtung, insbesondere einem Wärmetauscher oder dergleichen.

In Kraftfahrzeugen werden unterschiedliche Vorrichtungen zum Austausch von Wärme, wie beispielsweise Kondensatoren oder Kühler, verwendet. Dabei besteht das Problem, wie diese unterschiedlichen Vorrichtungen zum Austausch von Wärme miteinander verbunden werden können bzw. wie die Anbindung einer derartigen Vorrichtung an eine weitere Vorrichtung erfolgt. Derartige Verbindungen bzw. Anbindungen sollten aufgrund des naturgemäß begrenzten Bauraums möglichst wenig Platz in Anspruch neben und daneben kostengünstig herstellbar sein.

Die EP 1 291 204 offenbart eine Anordnung von zwei Wärmetauschem, bei welchen ein Tank eines Kühlers eine Tasche aufweist, in welche ein Kondensatortank einsteckbar ist, wobei auf der gegenüberliegenden Seite der Kondensatortank mittels eines Verbindungsmittels an dem zweiten Kühlertank befestigt ist.

Die FR 2822126 offenbart einen Träger, in welchen zwei Wärmetauscher eingesetzt werden.

Der Erfindung liegt somit die Aufgabe zugrunde, die Anbindung verschiedener Vorrichtungen zum Austausch von Wärme zu verbessern.

Dies wird erfindungsgemäß durch eine Montageanordnung gemäß den Merkmalen von Anspruch 1 erreicht.

Dabei ist an wenigstens einem Sammel- und/oder Verteilungsrohr wenigstens eine Montageeinrichtung für eine weitere von einem Fluid durchströmte bzw. ein Fluid aufnehmende Einrichtung angeordnet.

Unter Durchflusseinrichtungen werden im Rahmen der vorliegenden Erfindung solche Einrichtungen verstanden, durch welche ein flüssiges oder gasförmiges Medium, insbesondere ein Kältemittel, hindurchfließen kann. Dabei handelt es sich bevorzugt, aber nicht ausschließlich, um Flachrohre. Die Flachrohre sind dabei parallel zueinander angeordnet. Die Breite wird im wesentlichen durch die Anzahl der parallel nebeneinander angeordneten Flachrohre und dem Abstand der einzelnen Flachrohre untereinander bestimmt.

Die Sammel- und/oder Verteilungsrohre dienen dazu, das aus den Durchflusseinrichtungen austretende Kältemittel zusammen und/oder das Kältemittel auf die einzelnen Durchflusseinrichtungen zu verteilen. Dazu ragen die endseitigen Verbindungsabschnitte der Durchflusseinrichtungen in das Sammel- und/oder Verteilungsrohr hinein. Unter einer Montageeinrichtung wird eine Einrichtung verstanden, die dazu bestimmt ist, eine weitere von einem Fluid durchströmte bzw. ein Fluid aufnehmende Einrichtung mit der ersten Vorrichtung zum Austausch von Wärme kraft- und/oder form- und/oder stoffschlüssig zu verbinden.

In einer weiteren bevorzugten Ausführungsform übersteigt die Länge wenigstens eines Sammel- und/oder Verteilungsrohres die vorgegebene Breite, in der die Vielzahl der Durchflusseinrichtungen angeordnet ist. Dabei kann das wenigstens eine Sammel- und/oder Verteilungsrohr insbesondere, aber nicht ausschließlich, beidseits über die vorgegebene Breite hinausragen.

In einer weiteren bevorzugten Ausführungsform ist die Montageeinrichtung einteilig mit der weiteren von einem Fluid durchströmten bzw. ein Fluid aufnehmenden Einrichtung ausgebildet. Dies ist dahingehend zu verstehen, dass die Montageeinrichtung ein einteiliger Bestandteil der weiteren von einem Fluid durchströmten bzw. ein Fluid aufnehmenden Einrichtung ist, das heißt wenigstens eine stoffschlüssige Verbindung zwischen der weiteren von einem Fluid durchströmten bzw. ein Fluid aufnehmenden Einrichtung und der Montageeinrichtung vorliegt. Umgekehrt kann die Montageeinrichtung aber auch einteilig mit der ersten Vorrichtung zum Austausch von Wärme ausgebildet sein.

Bei einer weiteren von einem Fluid durchströmten bzw. ein Fluid aufnehmenden Einrichtung kann es sich einerseits um einen Wärmetauscher im engeren Sinn, andererseits jedoch auch um Hilfseinrichtungen eines solchen Wärmetauschers wie insbesondere aber nicht ausschliesslich um einen Wasserkasten handeln.

In einer weiteren bevorzugten Ausführungsform weist die Montageeinrichtung wenigstens einen Abschnitt auf, der wenigstens in ein Sammel- und/oder Verteilungsrohr hineinragt. Dabei ragen diese Abschnitte in die Stirnseite wenigstens eines Sammel- und/oder Verteilungsrohrs hinein. Zu diesem Zweck weist der betreffende Abschnitt einen Außenumfang auf, der im wesentlichen dem Innenumfang des Sammel- oder Verteilungsrohrs entspricht. Die Montageeinrichtung wird also mittels dieses Abschnittes in das Sammel- und/oder Verteilungsrohr eingeschoben.

In einer weiteren bevorzugten Ausführungsform weist wenigstens eine Montageeinrichtung wenigstens einen Abschnitt auf, der wenigstens einen Abschnitt wenigstens eines Sammel- und/oder Verteilungsrohrs umgibt. Dies kann dadurch bewerkstelligt werden, dass der Abschnitt einen Innendurchmesser aufweist, der im Wesentlichen dem Außendurchmesser bzw. dem Außenquerschnitt des Sammel- und/oder Verteilungsrohrs entspricht. Unter wenigstens einem Abschnitt umgeben wird auch verstanden, dass die wenigstens eine Montageeinrichtung nur teilweise, das heißt nicht voll umfänglich, das Sammel- und/oder Verteilungsrohr umgibt; beispielsweise im Fall eines klammerartigen Umgreifens.

Die Montageanordnung kann auch mehrere derartiger Montageeinrichtungen aufweisen, wobei diese Montageeinrichtungen teilweise in das Sammel- und/oder Verteilungsrohr hineinragen oder teilweise dieses umgeben können.

In einer weiteren bevorzugten Ausführungsform weist wenigstens ein Sammel- und/oder Verteilungsrohr einen Querschnitt auf, der aus einer Gruppe von Querschnitten ausgebildet ist, die kreisförmige, ellipsenförmige, polygonförmige, insbesondere, aber nicht ausschließlich, rechteckige Querschnitte und dergleichen aufweist. Auch Mischformen aus derartigen Querschnitten sind denkbar.

In einer weiteren bevorzugten Ausführungsform ist wenigstens eine Montageeinrichtung mittels einer Verbindungseinrichtung an wenigstens einem Sammel- und/oder Verteilungsrohr angebracht.

In einer weiteren bevorzugten Ausführungsform ist die Montageeinrichtung wenigstens teilweise aus einem Material aus einer Gruppe von Materialien hergestellt, welche Kunststoffe wie PVC, PE, natürliche und/oder synthetische, Kunststoffe, Verbundwerkstoffe, Metall und Metalllegierungen, Kombinationen hiervon und dergleichen, aufweist.

In einer weiteren bevorzugten Ausführungsform entspricht die erste Vorrichtung zum Austausch von Wärme hinsichtlich ihrer Abmessungen im wesentlichen der weiteren von einem Fluid durchströmten bzw. ein Fluid aufnehmenden Einrichtung. Dies bedeutet, dass beide Vorrichtungen zum Austausch von Wärme im wesentlichen die gleichen Gesamtflächen aufweisen und sich allenfalls hinsichtlich ihrer Tiefe unterscheiden.

Es ist jedoch auch möglich, dass die erste Vorrichtung zum Austausch von Wärme kleiner ist als die weitere von einem Fluid durchströmte bzw. ein Fluid aufnehmende Einrichtung. Auch karin umgekehrt die weitere von einem Fluid durchströmte bzw. ein Fluid aufnehmende Einrichtung kleiner sein als die erste Vorrichtung zum Austausch von Wärme, das heißt, eine geringere Fläche einnehmen.

In einer weiteren bevorzugten Ausführungsform wird die Montageeinrichtung mittels einer Rasteinrichtung wenigstens mit dem Sammel- und/oder Verteilungsrohr und/oder der weiteren von einem Fluid durchströmten bzw. ein Fluid aufnehmenden Einrichtung verbunden. Dabei kann die Clipseinrichtung integraler Bestandteil der Montageeinrichtung sein. Die Clipseinrichtung kann jedoch auch mittels einer Schraubverbindung oder ähnlichem mit der Montageeinrichtung verbunden sein.

In einer weiteren bevorzugten Ausführungsform ist die Montageeinrichtung für die weitere von einem Fluid durchströmte bzw. ein Fluid aufnehmende Einrichtung wenigstens teilweise durch ein Spritzverfahren hergestellt. Dabei kann insbesondere aber nicht ausschließlich eine Aufnahmeeinrichtung, die Bestandteil der Montageeinrichtung ist, in einem Spritzverfahren hergestellt sein.

In einer weiteren bevorzugten Ausführungsform sind mehrere, insbesondere vier, Montageeinrichtungen vorgesehen, wobei jeweils zwei Montageeinrichtungen an einem Sammel- und/oder Verteilungsrohr angeordnet sind. Dabei sind bevorzugt die Montageeinrichtungen an den jeweiligen endseitigen Abschnitten der jeweiligen Sammel- und/oder Verteilungsrohre angeordnet.

In einer weiteren bevorzugten Ausführungsform ist die Verbindung zwischen der Montageeinrichtung und der weiteren von einem Fluid durchströmten bzw. ein Fluid aufnehmenden Einrichtung aus einer Gruppe von Verbindungen ausgewählt, welche Verschrauben, Vernieten, Verlöten, Verschweißen und dergleichen aufweist.

In einer weiteren bevorzugten Ausführungsform weisen die Montageeinrichtungen Schrägflächen auf, die ein Einschieben in das Sammel- und/oder Verteilungsrohr erleichtern. Allgemein können Montageeinrichtungen einen abgeschrägten oder abgerundeten Endabschnitt aufweisen, der in das Sammel- und/oder Verteilungsrohr eingeschoben wird. Umgekehrt ist es jedoch auch möglich, dass das Sammel- und/oder Verteilungsrohr wenigstens teilweise aufgeweitete Endabschnitte aufweist, um das Einschieben der Montageeinrichtungen zu erleichtern.

In einer weiteren bevorzugten Ausführungsform ist die Verbindung zwischen der Montageeinrichtung und dem Sammelrohr im wesentlichen gas- und/oder flüssigkeitsdicht gegenüber der Umgebung. Dies bedeutet, dass an der Verbindungsstelle von außen kein Gas und/oder Flüssigkeit weder in die Montageeinrichtung noch in das Sammelrohr eindringen kann, noch umgekehrt von dem Sammel- und/oder Verteilungsrohr nach aussen entweichen kann. Daneben ist bevorzugt auch die Montageeinrichtung gegenüber dem Sammelrohr abgedichtet, das heißt, ein gasförmiges oder flüssiges Medium kann auch nicht zwischen der Montageeinrichtung und dem Sammelrohr fließen.

In.einer weiteren bevorzugten Ausführungsform sind zwischen der Montageeinrichtung und dem Sammel- und/oder dem Verteilungsrohr zusätzliche Dichtmittel vorgesehen. Dabei kann es sich beispielsweise um O-Ringe oder dergleichen handeln.

Die Montageeinrichtung umgibt dabei wenigstens ein Sammel- und/oder Verteilungsrohr wenigstens teilweise klammerartig. Bevorzugt steht die Montageeinrichtung auch klammerartig mit der weiteren von einem Fluid durchströmten bzw. ein Fluid aufnehmenden Einrichtung in Eingriff. In einer weiteren bevorzugten Ausführungsform weist wenigstens eine Montageeinrichtung wenigstens einen in Längsrichtung des Sammel- und/oder Verteilungsrohrs über die erste Vorrichtung zum Austausch von Wärme hinausragenden Vorsprung auf. Dabei kann es sich beispielsweise um einen Stift oder Zapfen oder dergleichen handeln, mit welchem die Vorrichtung zum Austausch von Wärme insbesondere, aber nicht ausschließlich, in einem vorgegebenen Bereich der Fahrzeugkarosserie befestigt werden kann.

In einer weiteren bevorzugten Ausführungsform weist wenigstens eine Montageeinrichtung Aufnahmeeinrichtungen für die weitere von einem Fluid durchströmte bzw. ein Fluid aufnehmende Einrichtung auf, welche wenigstens teilweise ein kreisförmiges Innenprofil aufweisen. Dabei können in dieses Profil Vorsprünge der weiteren von einem Fluid durchströmten bzw. ein Fluid aufnehmenden Einrichtung eingefügt werden.

In einer weiteren bevorzugten Ausführungsform weist das kreisförmige Innenprofil Profilierungen auf. Dabei kann es sich beispielsweise um kleine Vorsprünge, Kanten, Gravuren oder dergleichen handeln.

In einer weiteren bevorzugten Ausführungsform weist die erste Vorrichtung zum Austausch von Wärme eine Rahmeneinrichtung auf. Diese Rahmeneinrichtung dient zur Stabilisierung der ersten Vorrichtung zum Austausch von Wärme. Bevorzugt steht die Rahmeneinrichtung in Verbindung mit wenigstens einer Montageeinrichtung.

Wenigstens eine Montageeinrichtung weist dabei einen Anschlag auf, der ein Verschieben der weiteren von einem Fluid durchströmten bzw. ein Fluid aufnehmenden Einrichtung gegenüber der ersten Vorrichtung zum Austausch von Wärme entlang der Längsrichtung des Sammel- und/oder Verteilungsrohrs im wesentlichen verhindert. Bevorzugt weisen alle Montageeinrichtungen einen derartigen Anschlag auf.

Die Erfindung ist ferner auf die Verwendung der oben beschriebenen Montageanordnung für die Anbindung eines Kondensator an einem Kühlmittelkühler, insbesondere für ein Kraftfahrzeug, gerichtet. Ferner kann mit der oben beschriebenen Montageanordnung die Anbindung eines Wasserkastens an dem Kühlmittelkühler erfolgen.

Weitere Vorteile und Ausführungsformen der vorliegenden Erfindung ergeben sich aus den angefügten Zeichnung.

Darin zeigen:
- Fig. 1: eine erfindungsgemäße Montageanordnung in einer perspektivischen Ansicht;
- Fig. 2: die Anordnung aus Fig. 1 in einer weiteren perspektivischen Ansicht;
- Fig. 3: die Anordnung aus Fig. 1 in einer weiteren perspektivischen Ansicht;
- Fig. 4: die Anordnung aus Fig. 1 in einer weiteren perspektivischen Ansicht;
- Fig. 5: eine Montageeinrichtung einer erfindungsgemäßen Bauanordnung;
- Fig. 6: die Montageeinrichtung aus Fig. 5 in einer weiteren perspektivischen Ansicht;
- Fig.7: eine schematische Darstellung einer erfindungsgemäßen Bauanordnung;
- Fig. 8a: eine Darstellung zur Veranschaulichung des Zusammenbaus eines Sammelrohrs und einer Montageeinrichtung;
- Fig. 8b: eine Seitenansicht der Verbindung zwischen einem Sammelrohr und einer Montageeinrichtung;
- Fig. 8c: eine weitere Seitenansicht der in Fig. 8b dargestellten Verbindung;
- Fig. 8d: eine Draufsicht auf die in Fig. 8b und 8c gezeigte Verbindung;
- Fig. 9a: eine Verbindung zwischen einem Sammelrohr und einer Montageeinrichtung in einer weiteren Ausführungsform;
- Fig. 9b: eine weitere Darstellung der in Fig. 9a gezeigten Verbindung;
- Fig. 9c: eine Draufsicht auf die in Fig. 9a gezeigte Verbindung;
- Fig. 10a: eine weitere Ausführungsform einer erfindungsgemäßen Verbindung;
- Fig. 10b: eine Seitenansicht der in Fig. 10a gezeigten Verbindung;
- Fig. 10c: eine Draufsicht auf die in Fig. 10a gezeigte Verbindung;
- Fig. 11a: eine weitere Ausführungsform einer erfindungsgemäßen Verbindung zwischen einem Sammelrohr und einer Montageeinrichtung;
- Fig. 11b: eine Seitenansicht der in Fig. 11a gezeigten Darstellung;
- Fig. 11c: eine Draufsicht auf die in Fig. 11a gezeigte Verbindung;
- Fig. 12a: eine weitere Ausführungsform der erfindungsgemäßen Verbindung zwischen einem Sammel- und/oder Verteilungsrohr und einer Montageeinrichtung;
- Fig. 12b: eine Seitenansicht der in Fig. 12a gezeigten Verbindung;
- Fig. 12c: eine Draufsicht auf die in Fig. 12a gezeigte Verbindung;
- Fig. 13: eine Ausführungsform der erfindungsgemäßen Bauanordnung;
- Fig. 14: eine weitere Ausführungsform der erfindungsgemäßen Bauanordnung;
- Fig. 15: eine weitere Ausführungsform der erfindungsgemäßen Bauanordnung;
- Fig. 16: eine weitere Ausführungsform der erfindungsgemäßen Bauanordnung;

- Fig. 17: eine weitere Ausführungsform der erfindungsgemäßen Bauanordnung;
- Fig. 18: eine weitere Ausführungsform der erfindungsgemäßen Bauanordnung;
- Fig.19: eine schematische Darstellung der erfindungsgemäßen Bauanordnung; und
- Fig. 20: eine weitere schematische Darstellung einer erfindungsgemäßen Bauanordnung.

In Fig. 1 ist eine erfindungsgemäße Montageanordnung 1 in einer perspektivischen Darstellung dargestellt. Dabei bezieht sich das Bezugszeichen 3 auf ein erstes und das Bezugszeichen 3' auf ein zweites Sammel- und/oder Verteilungsrohr. Das Bezugszeichen 5 kennzeichnet die Fläche, in der die einzelnen (nicht gezeigten) Durchflusseinrichtungen angeordnet sind. Dabei sind die Durchflusseinrichtungen entlang der Breite b angeordnet. Die Bezugszeichen 4a, 4b, 4c und 4d beziehen sich auf eine linke obere, eine rechte obere, eine linke untere sowie eine rechte untere Montageeinrichtung. Dabei weisen in dieser Ausführungsform die einzelnen Montageeinrichtungen Vorsprünge 13 auf, die sich entlang der Richtung b seitlich aus der Vorrichtung 1 heraus erstrecken. Das Bezugszeichen 11 kennzeichnet eine Aufnahmeeinrichtung zur Aufnahme einer weiteren (nicht gezeigten) von einem Fluid durchströmten bzw. ein Fluid aufnehmenden Einrichtung. Das Bezugszeichen 7 kennzeichnet eine Rahmeneinrichtung.

Fig. 2 zeigt eine Montageanordnung aus Fig. 1 in einer weiteren perspektivischen Darstellung. Dabei kennzeichnet das Bezugszeichen 9 einen Zu- bzw. Abfluss, um ein Kältemittel in die Vorrichtung einzuleiten, bzw. aus ihr abzuführen.

Fig. 3 zeigte eine weitere Schrägansicht der in Fig. 1 gezeigten Montageanordnung..

Dabei kennzeichnet das Bezugszeichen 11 eine Aufnahmeeinrichtung für die Aufnahme einer weiteren von einem Fluid durchströmten bzw. ein Fluid aufnehmenden Einrichtung und das Bezugszeichen 15 einen Anschlag mit dessen Hilfe ein seitliches Verschieben einer (nicht gezeigten) weiteren Vorrichtung gegenüber der Vorrichtung zum Austausch von Wärme entlang der Längsrichtung der Sammel- und/oder Verteilungsrohre verhindert werden soll.

In Fig. 4 ist die erfindungsgemäße Vorrichtung in einer weiteren perspektivischen Darstellung gezeigt. Dabei ist erkennbar, dass die beiden Montage= einrichtungen 4a und 4c die Sammel- und/oder Verteilungsrohre 3 in einem geringeren Bereich entlang der Längsrichtung b überdecken, als das bei der Montageeinrichtung 4b und 4d der Fall ist. Die einzelnen die Sammel- und/oder Verteilungsrohre 3 überdeckenden Bereiche können jedoch auch hiervon abweichend gewählt werden. Auch ist es möglich, die Aufnahmeeinrichtungen 11 in anderen Bereichen an den Montageeinrichtungen 4b entlang der Längsrichtung b anzuordnen.

Fig. 5 zeigt eine vergrößerte Ansicht einer Montageeinrichtung eine erfindungsgemäße Montageanordnung. Dabei kennzeichnet das Bezugszeichen 15 wiederum einen Anschlag, der in Form einer Scheibe ausgebildet ist, um ein seitliches Verschieben einer weiteren von einem Fluid durchströmten bzw. ein Fluid aufnehmenden Einrichtung gegenüber dem Sammelrohr zu verhindern. Das Bezugszeichen 13 kennzeichnet einen Vorsprung, der aus der Montageeinrichtung 4c herausragt. Dieser Vorsprung weist einen konusförmigen Endbereich 17 auf, der beispielsweise ein Einführen in eine Aufnahme erleichtert. Die Montageeinrichtung weist einen Bereich 18 auf, der über das Sammel- und/oder Verteilungsrohr geschoben werden kann, sowie einen geweiteten Bereich 18a, der beispielsweise dazu verwendet werden kann, um über eine Rahmeneinrichtung geschoben zu werden.

Fig. 6 zeigt die Montageeinrichtung in einer weiteren Ausführungsform. Die Aufnahme 11 kann in ihrem Umfang Profilierungen 16 aufweisen, um für eine verbesserte Klemmwirkung bzw. einen verbesserten Reibungskontakt mit einer (nicht gezeigten) einzusetzenden weiteren Vorrichtung zu erreichen.

Fig. 7 zeigt eine schematische Darstellung einer erfindungsgemäßen Montageanordnung. Das Bezugszeichen 3 bezieht sich auf das Sammelrohr, das Bezugszeichen 5 auf die durch die Durchflusseinrichtungen aufgespannte Fläche. Bezugszeichen 3a bezieht sich auf einen Abschnitt des Sammelrohrs, der in Längsrichtung des Sammelrohrs endseitig über die durch die Durchflusseinrichtungen aufgespannte Fläche hinausragt. Das Bezugszeichen 25 kennzeichnet eine weitere von einem Fluid durchströmte bzw. ein Fluid aufnehmende Einrichtung, die eine (nicht gezeigte) Montageeinrichtung mit der Vorrichtung zum Austausch von Wärme in Verbindung steht.

Figuren 8a, 8b, 8c und 8d zeigen eine erfindungsgemäße Montageeinrichtung, das heißt die Verbindung zwischen dem Sammelrohr und der Montageeinrichtung in einer ersten Ausführungsform. Dabei ist das Sammelrohr jeweils mit dem Bezugszeichen 3 versehen und die Montageeinrichtung mit dem Bezugszeichen 24. In dieser Ausführungsform wird die Montageeinrichtung 24 in das Sammelrohr eingeschoben.

Das Bezugszeichen 26 kennzeichnet die Vorrichtung, die mit der ersten Vorrichtung zum Austausch von Wärme verbunden werden soll, wie beispielsweise hier einen Wasserkasten.

Fig. 9a, 9b und 9c zeigen eine Montageanordnung in einer weiteren Ausführungsform. Im Gegensatz zu der in Fig. 8 gezeigten Ausführungsform wird hier die Montageeinrichtung nicht in das Sammelrohr eingeführt, sondern umgreift klammerartig das Sammelrohr 3, was schematisch durch die beiden Klammerelemente 24 zum Ausdruck gebracht ist. Das Bezugszeichen 25 kennzeichnet wieder diejenige Vorrichtung, die mit der ersten Vorrichtung zum Austausch von Wärme verbunden werden soll, wie hier beispielsweise einen Wasserkasten.

Figuren 10a, 10b, 10c zeigen eine weitere Ausführungsform einer erfindungsgemäßen Montageanordnung. Dabei wird ein Abschnitt der Montageeinrichtung 24 in das Sammelrohr 3 eingeschoben und ein weiterer Bestandteil mit einer weiteren von einem Fluid durchströmten bzw. ein Fluid aufnehmenden Einrichtung 25, wie in Fig. 10c gezeigt, klammerartig verbunden. Dabei kann es sich beispielsweise um eine Clipsverbindung oder dergleichen handeln.

Figuren 11a, 11 b, 11c zeigen eine weitere Ausführungsform der erfindungsgemäßen Montageanordnung. Dabei wird die Montageeinrichtung 24 auf den Außenumfang des Sammelrohrs 3 aufgesetzt. Bevorzugt reicht zu diesem Zweck das Sammelrohr 3 entlang seiner Längsrichtung über die Durchflusseinrichtungen aufgespannte Breite hinaus.

Figuren 12a bis 12c zeigen eine weitere Ausführungsform der erfindungsgemäßen Montageanordnung. Dabei ist das Sammelrohr 3 wenigstens teilweise wieder klammerartig von der Montageeinrichtung 24 umgeben.

Fig. 13 zeigt eine Detaildarstellung einer erfindungsgemäßen Montageanordnung. Dabei bezieht sich das Bezugszeichen 30 auf eine Durchflusseinrichtung und das Bezugszeichen 31 auf zwischen den Durchflusseinrichtungen angeordnete Wellrippen. Das Sammel- und/oder Verteilungsrohr 3 ist nur in einem Ausschnitt erkennbar. Man erkennt, dass sich die Verbindungseinrichtung 4 in der Figur nach rechts über das Sammelrohr hinaus erstreckt, so auch über die Breite b, welche von den einzelnen Durchflusseinrichtungen 30 eingenommen wird, hinaus.

Fig. 14 zeigt eine weitere Ansicht einer erfindungsgemäßen Montageanordnung. Dabei wird ein weiteres Verbindungselement 4' verwendet, das mit der Montageeinrichtung 4 in Verbindung steht und mit welchem eine weitere von einem Fluid durchströmte bzw. ein Fluid aufnehmende Einrichtung 25 verbunden werden kann.

Fig. 15 bis 18 zeigen eine weitere Ausführungsform einer erfindungsgemäßen Montageeinrichtung. Dabei zeigen die Figuren 15 und 17 jeweils die erste Vorrichtung zum Austausch von Wärme mit einer Montageeinrichtung 4. In Figuren 16 und 18 sind an die jeweilige Montageeinrichtung 4 weitere Montageelemente 4' angebracht.

Fig. 19 und 20 zeigen in einer teilweise schematischen Ansicht eine erfindungsgemäße Montageanordnung. Dabei bezieht sich das Bezugszeichen 3 wieder auf das Sammelrohr und das Bezugszeichen 5 auf die Vielzahl von Durchflusseinrichtungen. Das Bezugszeichen 7 kennzeichnet eine Rahmeneinrichtung. Schematisch eingezeichnet wurde eine Montageeinrichtung 4, die in diesem Fall auf die Endseiten des Sammelrohrs 3 aufgeschoben bzw. in diese eingeschoben wird. Das Bezugszeichen 25 kennzeichnet einen Teil einer weiteren von einem Fluid durchströmten bzw. ein Fluid aufnehmenden Einrichtung.

## Patentansprüche

1. Montageanordnung (1) für eine Vorrichtung zum Austausch von Wärme, insbesondere für Kraftfahrzeuge, und einer mit dieser verbindbaren weiteren von einem Fluid durchströmten bzw. ein Fluid aufnehmenden Einrichtung, insbesondere einem Wärmetauscher oder dergleichen, mit
- einer Vielzahl von Durchflusseinrichtungen mit einer vorgegebenen Länge, die im Wesentlichen parallel zueinander entlang einer vorgegebenen Breite angeordnet sind und jeweils wenigstens zwei endseitige Verbindungsabschnitte aufweisen;
- wenigstens zwei Sammel- und/oder Verteilungsrohren (3,3') mit vorgegebener Länge, die an den jeweiligen endseitigen Verbindungsabschnitten der Durchflusseinrichtungen derart angeordnet sind, dass ein Medium zwischen den Durchflusseinrichtungen und den Sammel- und/oder Verteilungsrohren (3,3') fließen kann, wobei an wenigstens einem Sammel- und/oder Verteilungsrohr wenigstens eine Montageeinrichtung für die weitere von einem Fluid durchströmte bzw, ein Fluid aufnehmende Einrichtung angeordnet ist,
wobei wenigstens eine Montageeinrichtung (4a,4b,4c,4d) wenigstens einen Abschnitt aufweist, der wenigstens einen Abschnitt wenigstens eines Sammel- und/oder Verteilungsrohres (3,3') umgibt, wobei vier Montageeinrichtungen (4a,4b,4c,4d) vorgesehen sind, wobei jeweils zwei Montageeinrichtungen (4a,4b,4c,4d) an einem Sammel- und/oder Verteilungsrohr angeordnet sind und wobei die Montageeinrichtung (4a,4b,4c,4d) wenigstens ein Sammel- und/oder Verteilungsrohr (3,3') wenigstens teilweise klammerartig umgibt
**dadurch gekennzeichnet, dass** wenigstens eine Montageeinrichtung (4a,4b,4c,4d) einen Anschlag aufweist, der ein Verschieben der weiteren Vorrichtung zum Austausch von Wärme gegenüber der ersten Vorrichtung zum Austausch von Wärme entlang der Längsrichtung des Sammel- und/oder Verteilungsrohrs im wesentlichen verhindert.

2. Montageanordnung, nach Anspruch 1, **dadurch gekennzeichnet, dass** die Länge wenigstens eines Sammel- und/oder Verteilungsrohres (3,3') größer ist als die vorgegebene Breite, in der die Vielzahl der Durchflusseinrichtungen angeordnet sind.

3. Montageanordnung, nach wenigstens einem der vorangegangenen Ansprüche, **dadurch gekennzeichnet, dass** die Montageeinrichtung (4a,4b,4c,4d) einteilig mit der weiteren von einem Fluid durchströmten bzw. ein Fluid aufnehmenden Einrichtung ausgebildet ist.

4. Montageanordnung, nach wenigstens einem der vorangegangenen Ansprüche, **dadurch gekennzeichnet, dass** wenigstens eine Montageeinrichtung (4a,4b,4c,4d) einen Abschnitt aufweist, der in wenigstens ein Sammel- und/oder Verteilungsrohr (3,3') hineinragt.

5. Montageanordnung, nach wenigstens einem der vorangegangenen Ansprüche, **dadurch gekennzeichnet, dass** wenigstens ein Sammel- und/oder Verteilungsrohr (3,3') einen Querschnitt aufweist, der aus einer Gruppe von Querschnitten ausgewählt ist, die kreisförmige, ellipsenförmige, polygonförmige, insbesondere aber nicht ausschließlich rechteckige Querschnitte und dergleichen aufweist.

6. Montageanordnung, nach wenigstens einem der vorangegangenen Ansprüche, **dadurch gekennzeichnet, dass** die wenigstens eine Montageeinrichtung (4a,4b,4c,4d) mittels einer Verbindungseinrichtung an wenigstens einem Sammel- und/oder Verteilungsrohr angebracht wird.

7. Montageanordnung, nach wenigstens einem der vorangegangenen Ansprüche, **dadurch gekennzeichnet, dass** die Montageeinrichtung (4a,4b,4c,4d) wenigstens teilweise aus einem Material aus einer Gruppe von Materialien hergestellt ist, welche Kunststoffe, wie PVC, PE, natürliche und/oder synthetische Kunststoffe, Verbundwerkstoffe, Metall und Metalllegierungen, Kombinationen hieraus und dergleichen, aufweist.

8. Montageanordnung, nach wenigstens einem der vorangegangenen Ansprüche, **dadurch gekennzeichnet, dass** die erste Vorrichtung zum Austausch von Wärme hinsichtlich ihren Abmessungen im Wesentlichen von einem Fluid durchströmten bzw. ein Fluid aufnehmenden Einrichtung entspricht.

9. Montageanordnung, nach wenigstens einem der vorangegangenen Ansprüche, **dadurch gekennzeichnet, dass** die erste Vorrichtung zum Austausch von Wärme kleiner ist, als die weitere von einem Fluid durchströmte bzw. ein Fluid aufnehmende Einrichtung.

10. Montageanordnung, nach wenigstens einem der vorangegangenen Ansprüche, **dadurch gekennzeichnet, dass** die Montageeinrichtung (4a,4b,4c,4d) mittels einer Rasteinrichtung wenigstens mit dem Sammel- und/oder Verteilungsrohr und/oder der weiteren von einem Fluid durchströmten bzw. ein Fluid aufnehmenden Einrichtung verbunden wird.

11. Montageanordnung, nach wenigstens einem der vorangegangenen Ansprüche, **dadurch gekennzeichnet, dass** die Montageeinrichtung (4a,4b,4c,4d) für die weitere von einem Fluid durchströmte bzw. ein Fluid aufnehmende Einrichtung wenigstens teilweise durch ein Spritzverfahren hergestellt wird.

12. Montageanordnung, nach wenigstens einem der vorangegangenen Ansprüche, **dadurch gekennzeichnet, dass** die Verbindung zwischen der Montageeinrichtung (4a,4b,4c,4d) und der weiteren von einem Fluid durchströmten bzw. ein Fluid aufnehmenden Einrichtung aus einer Gruppe von kraft-, form- und stoffschlüssigen Verbindungen ausgewählt ist, welche Verschrauben, Vernieten, Verlöten, Verschweißen und dergleichen aufweist.

13. Montageanordnung, nach wenigstens einem der vorangegangenen Ansprüche, **dadurch gekennzeichnet, dass** die Montageeinrichtungen (4a,4b,4c,4d) wenigstens Schrägflächen aufweiset, die ein Einschieben in das Sammel- und/oder Verteilungsrohr erleichtern.

14. Montageanordnung, nach wenigstens einem der vorangegangenen Ansprüche, **dadurch gekennzeichnet, dass** die Verbindung zwischen der Montageeinrichtung (4a,4b,4c,4d) und dem Sammelrohr im wesentlichen gas- und/oder flüssigkeitsdicht wenigstens gegenüber der Umgebung ist.

15. Montageanordnung, nach wenigstens einem der vorangegangenen Ansprüche, **dadurch gekennzeichnet, dass** zwischen der Montageeinrichtung und dem Sammel- und/oder Verteilungsrohr zusätzliche Dichtmittel vorgesehen sind.

16. Montageanordnung, nach wenigstens einem der vorangegangenen Ansprüche, **dadurch gekennzeichnet, dass** die Montageeinrichtung (4a,4b,4c,4d) klammerartig mit der weiteren Vorrichtung zum Austausch von Wärme in Eingriff steht.

17. Montageanordnung, nach wenigstens einem der vorangegangenen Ansprüche, **dadurch gekennzeichnet, dass** wenigstens eine Montageeinrichtung (4a,4b,4c,4d) wenigstens einen in Längsrichtung des Sammel- und/oder Verteilungsrohr über die erste Vorrichtung zum Austausch von Wärme hinausragenden Vorsprung aufweist.

18. Montageanordnung, nach wenigstens einem der vorangegangenen Ansprüche, **dadurch gekennzeichnet, dass** wenigstens eine Montageeinrichtung (4a,4b,4c,4d) Aufnahmeeinrichtungen für die weitere von einem Fluid durchströmte bzw. ein Fluid aufnehmende Einrichtung aufweiset, welche wenigstens teilweise ein kreisförmiges Innenprofil aufweiset.

19. Montageanordnung, nach wenigstens einem der vorangegangenen Ansprüche, **dadurch gekennzeichnet, dass** das kreisförmige Innenprofil Profilierungen aufweist.

20. Montageanordnung, nach wenigstens einem der vorangegangenen Ansprüche, **dadurch gekennzeichnet, dass** die erste Vorrichtung zum Austausch von Wärme eine Rahmeneinrichtung aufweist.

21. Montageanordnung, nach wenigstens einem der vorangegangenen Ansprüche, **dadurch gekennzeichnet, dass** die Rahmeneinrichtung in Verbindung mit wenigstens einer Montageeinrichtung (4a,4b,4c,4d) steht.

22. Verwendung der Montageanordnung nach wenigstens einem der vorangegangenen Ansprüche für die Anbindung eines Kondensators an einen Kühlmittelkühler, insbesondere für ein Kraftfahrzeug.

23. Verwendung der Montageanordnung nach wenigstens einem der vorangegangenen Ansprüche für die Anbindung eines Wasserkastens an einen Kühlmittelkühler.

## Claims

1. A mounting assembly (1) for a heat exchanger device, in particular for motor vehicles, and a further device which can be connected thereto through which a fluid flows or which receives a fluid, in particular a heat exchanger or similar device, having
- a plurality of flow devices of a predetermined length which are positioned essentially parallel to one another along a predetermined width and each have at least two connecting sections at their ends,
- at least two collection and/or distribution pipes (3, 3') of predetermined length which are positioned at the connecting sections at the ends of the flow devices in such a manner that a medium is able to flow between the flow devices and the collection and/or distribution pipes (3, 3'), at least one mounting device for the further device through which a fluid flows or which receives a fluid being positioned at at least one collection and/or distribution pipe,
at least one mounting device (4a, 4b, 4c, 4d) having at least one section which encompasses at least one section of at least one collection and/or distribution pipe (3, 3'), four mounting devices (4a, 4b, 4c, 4d) being provided, two mounting devices (4a, 4b, 4c, 4d) being positioned on a collection and/or distribution pipe and the mounting device (4a, 4b, 4c, 4d) at least partially encompassing a collection and/or distribution pipe (3, 3') in the manner of a clamp,
**characterised in that**
at least one mounting device (4a, 4b, 4c, 4d) has a stop which essentially prevents displacement of the further heat exchanger device in relation to the first heat exchanger device along the length of the collection and/or distribution pipe.

2. A mounting assembly in accordance with claim 1,
**characterised in that**
the length of at least one collection and/or distribution pipe (3, 3') is greater than the predetermined width in which the plurality of the flow devices is positioned.

3. A mounting assembly in accordance with at least one of the preceding claims,
**characterised in that**
the mounting device (4a, 4b, 4c, 4d) is formed in one piece with the further device through which a fluid flows or which receives a fluid.

4. A mounting assembly in accordance with at least one of the preceding claims,
**characterised in that**
at least one mounting device (4a, 4b, 4c, 4d) has a section which projects into at least one collection and/or distribution pipe (3, 3').

5. A mounting assembly in accordance with at least one of the preceding claims,
**characterised in that**
at least one collection and/or distribution pipe (3, 3') has a cross-section which is selected from a group of cross-sections which includes circular, elliptical, polygonal, particularly but not exclusively rectangular and similar cross sections.

6. A mounting assembly in accordance with at least one of the preceding claims,
**characterised in that**
the at least one mounting device (4a, 4b, 4c, 4d) is mounted on at least one collection and/or distribution pipe by means of a connecting device.

7. A mounting assembly in accordance with at least one of the preceding claims,
**characterised in that**
the mounting device (4a, 4b, 4c, 4d) is made at least partially from a material from a group of materials including plastics such as PVC, PE, natural and/or synthetic plastics, composite materials, metal and metal alloys, combinations hereof and similar materials.

8. A mounting assembly in accordance with at least one of the preceding claims,
**characterised in that**
the dimensions of the first heat exchanger device correspond essentially to a device through which a fluid flows or which receives a fluid.

9. A mounting assembly in accordance with at least one of the preceding claims,
**characterised in that**
the first heat exchanger device is smaller that the further device through which a fluid flows or which receives a fluid.

10. A mounting assembly in accordance with at least one of the preceding claims,
**characterised in that**
the mounting device (4a, 4b, 4c, 4d) is connected by means of a snap-in locking device at least to the collection and/or distribution pipe and/or to the further device through which a fluid flows or which receives a fluid.

11. A mounting assembly in accordance with at least one of the preceding claims,
**characterised in that**
the mounting device (4a, 4b, 4c, 4d) for the further device through which a fluid flows or which receives a fluid is made at least partially using a spraying technique.

12. A mounting assembly in accordance with at least one of the preceding claims,
**characterised in that**
the connection between the mounting device (4a, 4b, 4c, 4d) and the further device through which a fluid flows or which receives a fluid is selected from a group of force-fit, form-fit and bonded connections which includes screwed, riveted, soldered, welded and other similar connections.

13. A mounting assembly in accordance with at least one of the preceding claims,
**characterised in that**
the mounting device (4a, 4b, 4c, 4d) has at least angled surfaces which facilitate its insertion into the collection and/or distribution pipe.

14. A mounting assembly in accordance with at least one of the preceding claims,
**characterised in that**
the connection between the mounting device (4a, 4b, 4c, 4d) and the collection pipe is essentially gas- and/or fluid-proof at least in relation to the surrounding environment.

15. A mounting assembly in accordance with at least one of the preceding claims,
**characterised in that**
provided between the mounting device and the collection and/or distribution pipe are additional sealing means.

16. A mounting assembly in accordance with at least one of the preceding claims,
**characterised in that**
the mounting device (4a, 4b, 4c, 4d) is engaged with the further heat exchanger device in the manner of a clamp.

17. A mounting assembly in accordance with at least one of the preceding claims,
**characterised in that**
at least one mounting device (4a, 4b, 4c, 4d) has at least one projection which projects beyond the first heat exchanger device along the length of the collection and/or distribution pipe.

18. A mounting assembly in accordance with at least one of the preceding claims,
**characterised in that**
at least one mounting device (4a, 4b, 4c, 4d) has receiving devices for the further device through which a fluid flows or which receives a fluid and which has an at least partially circular inner profile.

19. A mounting assembly in accordance with at least one of the preceding claims,
**characterised in that**
the circular inner profile has profiled sections.

20. A mounting assembly in accordance with at least one of the preceding claims,
**characterised in that**
the first heat exchanger device has a frame device.

21. A mounting assembly in accordance with at least one of the preceding claims,
**characterised in that**
the frame device is connected to at least one mounting device (4a, 4b, 4c, 4d).

22. The use of the mounting assembly in accordance with at least one of the preceding claims for connecting a condenser to a coolant cooler, in particular for a motor vehicle.

23. The use of the mounting assembly in accordance with at least one of the preceding claims for connecting a radiator tank to a coolant cooler, in particular.

## Revendications

1. Ensemble de montage (1) pour un dispositif servant à l'échange de chaleur, en particulier pour des véhicules automobiles, et pour un autre élément traversé par un fluide ou recevant un fluide et pouvant être raccordé à ce dispositif servant à l'échange de chaleur, en particulier un échangeur de chaleur ou un dispositif de type analogue, comprenant :
- une multiplicité d'éléments d'écoulement, ayant une longueur prédéfinie, qui sont disposés pratiquement de façon parallèle les uns par rapport aux autres, le long d'une largeur prédéfinie, et présentent, à chaque fois, au moins deux parties d'assemblage placées aux extrémités ;
- au moins deux tubes collecteurs et / ou distributeurs (3, 3'), ayant une longueur prédéfinie, qui sont disposés sur les parties d'assemblage respectives - placées aux extrémités - des éléments d'écoulement, de manière telle qu'un fluide puisse s'écouler entre les éléments d'écoulement et les tubes collecteurs et / ou distributeurs (3, 3'), où un élément de montage prévu pour l'autre élément traversé par un fluide ou recevant un fluide est disposé sur au moins un tube collecteur et / ou distributeur,
où au moins un élément de montage (4a, 4b, 4c, 4d) présente au moins une partie qui entoure au moins une partie d'au moins un tube collecteur et / ou distributeur (3, 3'), où il est prévu quatre éléments de montage (4a, 4b, 4c, 4d), où, à chaque fois, deux éléments de montage (4a, 4b, 4c, 4d) sont disposés sur un tube collecteur et / ou distributeur, et où l'élément de montage (4a, 4b, 4c, 4d), au moins partiellement à la façon d'une bride de fixation, entoure au moins un tube collecteur et / ou distributeur (3, 3'),
**caractérisé en ce qu'**au moins un élément de montage (4a, 4b, 4c, 4d) présente une butée qui empêche pratiquement un déplacement de l'autre élément ou dispositif servant à l'échange de chaleur, par rapport au premier dispositif servant à l'échange de chaleur, suivant le sens longitudinal du tube collecteur et / ou distributeur.

2. Ensemble de montage selon la revendication 1, **caractérisé en ce que** la longueur d'au moins un tube collecteur et / ou distributeur (3, 3') est supérieure à la largeur prédéfinie dans laquelle est disposée la multiplicité des éléments d'écoulement.

3. Ensemble de montage selon l'une ou l'autre des revendications précédentes, **caractérisé en ce que** l'élément de montage (4a, 4b, 4c, 4d) est configuré en formant une seule et même pièce avec l'autre élément traversé par un fluide ou recevant un fluide.

4. Ensemble de montage selon au moins l'une quelconque des revendications précédentes, **caractérisé en ce qu'**au moins un élément de montage (4a, 4b, 4c, 4d) présente une partie qui pénètre dans au moins un tube collecteur et / ou distributeur (3, 3').

5. Ensemble de montage selon au moins l'une quelconque des revendications précédentes, **caractérisé en ce qu'**au moins un tube collecteur et / ou distributeur (3, 3') présente une section qui est sélectionnée dans un groupe de sections qui présente des sections de forme circulaire, elliptique, polygonale, en particulier mais pas exclusivement, des sections rectangulaires et de type analogue.

6. Ensemble de montage selon au moins l'une quelconque des revendications précédentes, **caractérisé en ce que** l'élément de montage (4a, 4b, 4c, 4d), au moins au nombre de un, est fixé sur au moins un élément collecteur et / ou distributeur, au moyen d'un élément d'assemblage.

7. Ensemble de montage selon au moins l'une quelconque des revendications précédentes, **caractérisé en ce que** l'élément de montage (4a, 4b, 4c, 4d) est fabriqué, au moins partiellement, dans un matériau sélectionné dans un groupe de matériaux qui présente des matières plastiques, comme par exemple du PVC, du polyéthylène (PE), des matières plastiques naturelles et / ou synthétiques, des matériaux composites, du métal et des alliages métalliques, des combinaisons de ces matériaux et des matériaux de type analogue.

8. Ensemble de montage selon au moins l'une quelconque des revendications précédentes, **caractérisé en ce que** le premier dispositif servant à l'échange de chaleur correspond, concernant ses dimensions, sensiblement à un élément traversé par un fluide ou recevant un fluide.

9. Ensemble de montage selon au moins l'une quelconque des revendications précédentes, **caractérisé en ce que** le premier dispositif servant à l'échange de chaleur est plus petit que l'autre élément traversé par un fluide ou recevant un fluide.

10. Ensemble de montage selon au moins l'une quelconque des revendications précédentes, **caractérisé en ce que** l'élément de montage (4a, 4b, 4c, 4d) peut être relié, au moyen d'un élément à encliquetage, au moins au tube collecteur et / ou distributeur et / ou à l'autre élément traversé par un fluide ou recevant un fluide.

11. Ensemble de montage selon au moins l'une quelconque des revendications précédentes, **caractérisé en ce que** l'élément de montage (4a, 4b, 4c, 4d) est fabriqué, pour l'autre élément traversé par un fluide ou recevant un fluide, au moins partiellement par un procédé par injection.

12. Ensemble de montage selon au moins l'une quelconque des revendications précédentes, **caractérisé en ce que** l'assemblage entre l'élément de montage (4a, 4b, 4c, 4d) et l'autre élément traversé par un fluide ou recevant un fluide est sélectionné parmi un groupe d'assemblages réalisés à force, par complémentarité de forme et par continuité de matière, groupe qui présente des assemblages vissés, rivetés, brasés, soudés et réalisés de façon analogue.

13. Ensemble de montage selon au moins l'une quelconque des revendications précédentes, **caractérisé en ce que** les éléments de montage (4a, 4b, 4c, 4d) présentent au moins des surfaces inclinées qui facilitent l'introduction dans le tube collecteur et / ou distributeur.

14. Ensemble de montage selon au moins l'une quelconque des revendications précédentes, **caractérisé en ce que** l'assemblage entre l'élément de montage (4a, 4b, 4c, 4d) et le tube collecteur est pratiquement étanche aux gaz et / ou aux liquides, au moins par rapport au milieu environnant.

15. Ensemble de montage selon au moins l'une quelconque des revendications précédentes, **caractérisé en ce qu'**il est prévu des moyens d'étanchéité supplémentaires entre l'élément de montage et le tube collecteur et / ou distributeur.

16. Ensemble de montage selon au moins l'une quelconque des revendications précédentes, **caractérisé en ce que** l'ensemble de montage (4a, 4b, 4c, 4d) est, par des brides de fixation, au contact de l'autre dispositif servant à l'échange de chaleur.

17. Ensemble de montage selon au moins l'une quelconque des revendications précédentes, **caractérisé en ce qu'**au moins un élément de montage (4a, 4b, 4c, 4d) présente au moins une partie saillante dépassant du premier dispositif servant à l'échange de chaleur, dans le sens longitudinal du tube collecteur et / ou distributeur.

18. Ensemble de montage selon au moins l'une quelconque des revendications précédentes, **caractérisé en ce qu'**au moins un élément de montage (4a, 4b, 4c, 4d) présente des éléments récepteurs pour l'autre élément traversé par un fluide ou recevant un fluide, lequel élément présente au moins partiellement un profil intérieur circulaire.

19. Ensemble de montage selon au moins l'une quelconque des revendications précédentes, **caractérisé en ce que** le profil intérieur circulaire présente des profilages.

20. Ensemble de montage selon au moins l'une quelconque des revendications précédentes, **caractérisé en ce que** le premier dispositif servant à l'échange de chaleur présente un élément cadre.

21. Ensemble de montage selon au moins l'une quelconque des revendications précédentes, **caractérisé en ce que** l'élément cadre est relié à au moins un élément de montage (4a, 4b, 4c, 4d).

22. Utilisation de l'ensemble de montage selon au moins l'une quelconque des revendications précédentes, pour la fixation d'un condenseur sur un refroidisseur de liquide de refroidissement, en particulier pour un véhicule automobile.

23. Utilisation de l'ensemble de montage selon au moins l'une quelconque des revendications précédentes, pour la fixation d'une boite à eau sur un refroidisseur de liquide de refroidissement.
